# EUROPÄISCHE PATENTSCHRIFT

(11) **EP 1 091 904 B1**
(45) Veröffentlichungstag und Bekanntmachung des Hinweises auf die Patenterteilung: **02.03.2005**
(21) Anmeldenummer: 99929227.9
(22) Anmeldetag: 16.06.1999
(51) Int. Cl.: B66B 25/00

(54) **BETÄTIGUNGSEINRICHTUNG FÜR ANTRIEBSELEMENTE EINER PERSONENFÖRDERANLAGE**
ACTUATION DEVICE POUR DRIVING ELEMENTS OF PASSENGER TRANSPORT UNIT
DISPOSITIF D'ACTIONNEMENT POUR ELEMENTS D'ENTRAINEMENT D'UNE INSTALLATION DE TRANSPORT DE PERSONNES

(30) Priorität: 01.07.1998 DE 19829325
(43) Veröffentlichungstag der Anmeldung: 18.04.2001
(73) Patentinhaber: Kone Oyj (Kone Corporation), 00330 Helsinki (FI)
(72) Erfinder: BALZER-APKE, Ludwig, D-42551 Velbert (DE); KOCH, Günter, D-44339 Dortmund (DE); PIETZ, Alexander, D-14193 Berlin-Grunewald (DE)
(74) Vertreter: Spannagel, Hans-Achim
(86) Internationale Anmeldenummer: PCT/EP1999/004143
(87) Internationale Veröffentlichungsnummer: WO 2000/001608

(56) Entgegenhaltungen:
- WO-A-98/04491
- DE-C- 19 735 360
- FR-A- 2 672 681

## Beschreibung

Die Erfindung betrifft eine Einrichtung zur Betätigung von Antriebselementen einer Personenförderanlage, insbesondere einer Rolltreppe oder eines Rollsteiges, gem. gattungsgemäßem Teil des ersten Patentanspruches.

Allgemein bekannt ist bei einer Rolltreppe oder einem Rollsteig den Einschaltvorgang des Antriebsmotors dadurch herbeizuführen daß ein Sensor, der im Bereich der Fußbodenabdeckung vorgesehen ist, auf Druck anspricht und über eine Relaissteuerung den Antriebsmotor startet, sobald die Fußbodenabdeckung belastet wird. Selbige wird hierbei um einen bestimmten Weg nach unten geführt, was vielfach unangenehme Geräusche mit sich bringt und auch für den jeweiligen Benutzer der Rolltreppe bzw. des Rollsteiges zu ungewollten Problemen bezüglich des Absenkens der Fußbodenabdeckung führt.

Außerhalb der Personenförderanlage vorgesehene akustisch oder optisch reagierende Systeme zur Betätigung der jeweiligen Antriebselemente sind - weil leicht zugänglich - vor Vandalismus nicht gefeit.

Durch die FR-A 2672681 ist eine gattungsgemäße Einrichtung zum Betätigen von Antriebselementen, u.a. einer Personenförderanlage, zu entnehmen. Innerhalb einer im Bereich des Ein-/Ausganges der Personenförderanlage vorgesehenen ganzflächig dort vorgesehener Matte ist ein Lichtwellenleiter, bedarfsweise mäanderförmig geführt, angeordnet, der bei einem bestimmten Druck reagiert, dergestalt, daß der Gefahrenbereich abgeschaltet wird. Eine derartige Anordnung bringt eine Vielzahl von Quadratmetern an einzusetzendem Grundmaterial (Umhüllung) mit sich, innerhalb selbiger der Lichtwellenleiter eingebracht werden muß. Infolge der flächigen Anordnung der Umhüllung bedarf es zusätzlicher Auflageelemente, damit die Umhüllung nicht durchhängt und Meßergebnisse verfälscht werden.

Ziel des Erfindungsgegenstandes ist es eine im gattungsbildenden Teil des ersten Patentanspruches beschriebene Einrichtung dergestalt weiterzubilden, daß unerwünschte Absenkungen von Fußbodenbereichen auf ein absolutes Minimum beschränkt werden und der Materialverbrauch reduziert wird, ohne daß Meßergebnisse verfälscht werden.

Dieses Ziel wird mit den im kennzeichnenden Teil des ersten Patentanspruches aufgeführten Merkmalen erreicht.

Vorteilhafte Weiterbildungen des Erfindungsgegenstandes sind den zugehörigen Unteransprüchen zu entnehmen.

Der Lichtwellenleiter, respektive die Umhüllung, ist im Fußbodenbereich, insbesondere im Bereich der Grubenabdeckung der Rolltreppe bzw. des Rollsteiges, angeordnet.

Der insbesondere von einer Umhüllung umgebene Lichtwellenleiter kann - je nach Anwendungsfall - unterschiedlichste Konturen aufweisen. So kann der Lichtwellenleiter beispielsweise innerhalb eines Streifens geradlinig verlaufend vorgesehen werden, oder aber bei Verwendung als Flächenelement darin etwa mäanderförmig verlaufend angeordnet werden.

Bei einer Rolltreppe oder einem Rollsteig kann es ausreichend sein, den Lichtwellenleiter, respektive die Umhüllung streifenartig auszubilden und ausschließlich im Bereich des Rahmens der Grubenabdeckung vorzusehen.

Ebenfalls denkbar ist die Anwendung des Lichtwellenleiters als Auslöseelement zur Anforderung eines Aufzuges und zum Öffnen der Aufzugstür.

Der besondere Anwendungsfall wird jedoch darin gesehen, den Antriebsmotor einer Rolltreppe bzw. eines Rollsteiges zu starten oder stillzusetzen. indem ein auf den Uchtwellenleiter oder die ihn umgebende Umhüllung ausgeübter Druck infolge Veränderung der Lichtwellenausbreitung die nachgeschaltete Auswerteelektronik veranlaßt, den entsprechenden Kontakt zum Anfahren oder Stillsetzen des Antriebsmotors auszulösen.

Der Lichtwellenleiter, insbesondere die ihn umgebende Hülle, dient somit als auf Druck reagierender Sensor, wobei als Ansprechkriterium für die Auswerteelektronik die Veränderung des optischen Übertragungsverhaltens des jeweiligen Lichtwellenleiters anzusehen ist.

Die Auswerteelektronik kann hierbei auf unterschiedlichste Grundlasten vorprogrammiert, d. h. kalibriert werden. Dies unter Berücksichtigung des Umstandes, daß der Lichtwellenleiter, bzw. die ihn umgebende streifen- oder flächenartig ausgebildete Hülle unterhalb von Materialien unterschiedlichsten Gewichtes angeordnet werden kann.

So kann es beispielsweise geschehen, daß - bei Verwendung des erfindungsgemäßen Lichtwellenleiters, ggf. in Verbindung mit der ihn umgebenden Hülle, - im Ein- und / oder Ausgangsbereich eines Aufzuges z. B. Marmorplatten Estrich oder lediglich ein PVC- Belag vorgesehen ist. Diese Materialien bedingen andersartige Kalibrienrngszustände der Auswerteelektronik im Hinblick auf die Voreinstellung einer definierten Grundlast, wobei noch gewisse Toleranzen zu berücksichtigen sind, damit das Antriebselement nicht bei geringsten Druckschwankungen bereits in anfahrender bzw. stillsetzender Weise betätigt wird.

Die Anwendungsgebiete des Erfindungsgegenstandes sind vielfältigster Art; gleiches gilt für die Ausbildung der Hülle bzw. die räumliche Führung des bzw. der Lichtwellenleiter innerhalb derselben.

Der Erfindungsgegenstand ist anhand eines Ausführungsbeispieles in der Zeichnung dargestellt und wird wie folgt beschrieben. Es zeigen:
- Figur 1: Prinzipskizze des Eingangsbereiches eines Rollsteiges
- Figur 2: Teildarstellung des Eingangsbereiches einer Rolltreppe
- Figur 3: Schnitt gem. Linie A - A der Figur 2

Figur 1 zeigt als Prinzipskizze den Eingangsbereich 1 eines Rollsteiges 2, wobei im wesentlichen folgende Bauteile erkennbar sind:
eine in dieser Skizze offen dargestellte Grube 3, innerhalb derer ein Antriebsmotor 4 angeordnet ist, der über nicht weiter dargestellte Getriebeelemente einerseits die Paletten 5 und andererseits die Handläufe 6 des Rollsteiges 2 antreibt (Pfeilrichtung). Die Grube 3 wird von einem lediglich angedeuteten Rahmen 7 begrenzt, auf welchen eine in dieser Figur nicht dargestellte Grubenabdeckung auflegbar und dort festlegbar ist.

Auf dem Rahmen 7 wird ein von einer Hülle (nicht dargestellt) umgebener Lichtwellenleiter 8, in Form eines Streifens aufgebracht, bei Bedarf geklebt, so daß der Lichtwellenleiter sich im Betriebszustand des Rollsteiges 2 zwischen dem Rahmen 7 und der nicht weiter dargestellten Grubenabdeckung befindet. Je nach Anwendungsfall kann es sinnvoll sein anstelle von Tageslicht eine separate Lichtquelle 9 zu verwenden, um den Lichtwellenleiter 8 mit Licht zu versorgen. Der Lichtwellen-Jeiter wirkt an seinem Ausgang 10 über eine Signalleitung 11 mit einer Auswerteelektronik 12 zusammen, die bei Bedarf Bestandteil einer übergeordneten Zentralsteuerung sein kann. Die Auswerteelektronik ist mikroprozessorgesteuert und steht über eine weitere Leitung 13 mit dem Antriebsmotor 4 in Verbindung.

Durch die nicht dargestellte Grubenabdeckung wird auf den Lichtwellenleiter 8 eine Druckkraft ausgeübt, die als sogenannte Grundlast in der Auswerteelektronik 12 abgespeichert wird. Dieser Grundlast wird nun eine Toleranzlast überlagert, so daß nicht bei geringsten Belastungen der Grubenabdeckung mit einem Starten des Antriebsmotors 4 gerechnet werden muß. Erst bei tatsächlichem Personenbetrieb wird über die dann auf die Grubenabdeckung eine Druckkraft ausgeübt, durch die eine derartige Verformung des Lichtwellenleiters 8 bzw. die ihn umgebende Hülle ausgeübt, daß infolge der veränderten optischen Übertragungsverhaltens die Auswerteelektronik anspricht und über die Leitung 13 den Antriebsmotor 4 startet. Technisch realisierbar ist ebenfalls, den Antriebsmotor über einen Frequenzumrichter (nicht dargestellt) anzusteuern, dergestalt, daß die Paletten 5 und die Handläufe 6 sich im Modus eines Schleichganges befinden, so daß über die Auswerteelektronik 12 der Schleichgang beendet und die Fahrgeschwindigkeit erzeugt werden kann.

Im nicht dargestellten Ausgangsbereich des Rollsteiges 2 kann der Vorgang des Startens des Antriebsmotors bei Bedarf in umgekehrter Weise ablaufen, indem dann das Drucksignal, das auf die Grubenabdeckung einwirkt Kriterium zum Stillsetzen des Antriebsmotors ist. Im täglichen Betrieb des Rollsteiges spielt das Stillsetzen des Antriebsmotors jedoch nicht so eine große Rolle, da eine Vielzahl von Personen den Rollsteig benutzen, so daß weitere Kriterien berücksichtigt werden müssen, um einen sinnvollen Betrieb des Rollsteiges bezüglich des Schaltverhaltens des Antriebsmotors zu realisieren. Dies kann im Einzelfall dadurch realisiert werden, daß lastabhängig über ein Zeitglied der Antriebsmotor stillgesetzt wird. Dieser Vorgang ist der jeweils zum Einsatz gelangenden Anlage in entsprechender Weise anzupassen.

Figur 2 zeigt als Teilansicht die Grube 3 samt Rahmen 7. Erkennbar sind der Antriebsmotor 4 sowie die Signalleitung 10 und die Steuerleitung 13 sowie der Lichtwellenleiter 8, der in diesem Beispiel mäanderförmig auf dem Rahmen 7 verläuft, um auf diese Art und Weise eine vergrößerte Druckfläche zu erzeugen. Der Lichtwellenleiter 8 ist von einer Hülle 14 umgeben, so daß einen Streifen gebildet wird.

Figur 3 zeigt einen Schnitt gem. Linie A - A der Figur 2, wobei hier jedoch auch die Grubenabdeckung 15, die sogenannte Fußbodenabdeckung, dargestellt ist. Erkennbar ist der Rahmen 7, der Lichtwellenleiter 8, die Lichtquelle 9, die Auswerteelektronik 12 sowie der Antriebsmotor 4. Der Lichtwellenleiter 8 ist innerhalb der Hülle 14 eingebracht, die anwendungsbedingt aus unterschiedlichsten Materialien, hier aus Kunststoff, bestehen kann. Die Hülle 14 kann durch Kleben auf der Rahmenoberfläche 16 fixiert sein, andere Befestigungs- bzw. Führungsmöglichkeiten sind jedoch ebenfalls denkbar. Über die Lichtquelle 9 wird mit einem vorgebbaren optischen Verhalten in den Lichtwellenleiter 8 eingespeist und dieses Signal der Auswerteelektronik 12 zur Verfügung gestellt. Das auf der Hülle 14, bzw. dem Lichtwellenleiter 8 ruhende Gewicht der Grubenabdeckung 15 wird als Grundlast in der Auswerteelektronik 12 abgespeichert, wobei eine weitere Toleranzschwelle vorgesehen ist, die ein ungewolltes Starten des Antriebsmotors 4 verhindert. Erst bei Überschreiten diese Toleranzwertes, z. B. sobald eine Person die Grubenabdeckung 14 betritt, wird ein derartiger Druck p auf dieselbe ausgeübt, daß die optischen Eigenschaften des als Glasfaser ausgebildeten Lichtwellenleiters 8 verändert werden. Dies wiederum bewirkt eine Signaländerung, die die Auswerteelektronik 12 erfaßt und den Antriebsmotor 4 startet bzw. aus einem ev. Schleichgang auf volle Antriebsleistung bringt.

## Patentansprüche

1. Einrichtung zum Betätigen von Antriebselementen (4) einer Personenförderanlage, wie insbesondere einer Rolltreppe oder eines Rollsteiges (2), indem im Bereich der Grubenabdeckung des Ein- (1) und/oder Ausganges der Personenförderanlage mindestens ein mit einer Auswerteelektronik (12) in Wirkverbindung stehender verdeckt angeordneter auf Druck reagierender, von einer kompressiblen Hülle (14) umgebener Lichtwellenleiter (8) angeordnet ist, **dadurch gekennzeichnet, daß** der Lichtwellenleiter (8) samt Hülle (14) auf dem die Grubenabdeckung (15) begrenzenden Rahmen (7) teil- oder ganzflächig befestigt ist.

2. Einrichtung nach Anspruch 1, **dadurch gekennzeichnet, daß** der Lichtwellenleiter (8), respektive die Umhüllung (14), ausschließlich im Randbereich (16) der Grubenabdeckung (14) vorgesehen ist.

3. Einrichtung nach einem der Ansprüche 1 oder 2, **dadurch gekennzeichnet, daß** der Lichtwellenleiter (8), respektive die Umhüllung (14), durch Kleben im Bereich der jeweiligen Aufnahmeelemente (7) festlegbar ist.

4. Einrichtung nach einem der Ansprüche 1 bis 3, **dadurch gekennzeichnet, daß** die Auswerteelektronik (12) auf eine vorgebbare auf dem Lichtleiter (8), respektive der Umhüllung (14) ruhenden Grundlast kalibrierbar ist.

5. Einrichtung nach einem der Ansprüche 1 bis 4, **dadurch gekennzeichnet, daß** die Auswerteelektronik (12) mikroprozessorgesteuert Laständerungen außerhalb der eingestellten Grundlast innerhalb vorgebbarer Toleranzen ermittelt und das jeweilige Antriebselement (4) in der vorgesehenen Weise schaltet.

## Claims

1. An actuation device for drive elements (4) of a pedestrian conveyor, such as in particular an escalator or moving walkway (2), in which at least one optical waveguide (8), which is in active relation with an evaluation electronics (12), which is arranged in a hidden way, which reacts to pressure and which is surrounded by a compressible envelope (14) is placed in the region of the pit cover at the entry (1) and/or the exit of the pedestrian conveyor, **characterized in that** the optical waveguide (8) including the envelope (14) is fixed on a partial or the complete surface of the frame (7), which borders the pit cover (15).

2. A device according to claim 1, **characterized in that** the optical waveguide (8), respectively the envelope (14), is exclusively provided in the marginal region (16) of the pit cover (15).

3. A device according to one of the claims 1 or 2, **characterized in that** the optical waveguide (8), respectively the envelope (14), can be fixed in the region of the respective reception elements (7) by gluing.

4. A device according to one of the claims 1 through 3, **characterized in that** the evaluation electronics (12) can be calibrated on a pre-determinable base load, which rests upon the optical waveguide (8) respectively the envelope (14).

5. A device according to one of the claims 1 through 4, **characterized in that** the evaluation electronics (12) is controlled by a microprocessor for detecting load changes differing from the set base load and within pre-determinable tolerances and controls the respective drive element (4) in the intended manner.

## Revendications

1. Dispositif d'actionnement des éléments d'entraînement (4) d'une installation de transport de personnes, telle qu'un escalier ou trottoir roulant (2), dans lequel on place au moins un guide d'ondes lumineuses (8), qui est en relation active avec une électronique d'évaluation (12), qui est placé de manière cachée, qui réagit à la pression et qui est entouré par une enveloppe compressible (14), dans la région du recouvrement d'excavation à l'entrée (1) et/ou à la sortie de l'installation de transport de personnes, **caractérisé en ce que** le guide d'ondes lumineuses (8), l'enveloppe (14) y compris, est fixé sur la surface partielle ou complète du cadre (7), qui délimite le recouvrement d'excavation (15).

2. Dispositif selon la revendication 1, **caractérisé en ce que** le guide d'ondes lumineuses (8) respectivement l'enveloppe (14) est exclusivement prévu dans la région marginale (16) du recouvrement d'excavation (15).

3. Dispositif selon l'une des revendications 1 ou 2, **caractérisé en ce que** le guide d'ondes lumineuses (8) respectivement l'enveloppe (14) peut être fixé dans la région des éléments de réception (7) respectifs par collage.

4. Dispositif selon l'une des revendications 1 à 3, **caractérisé en ce que** l'électronique d'évaluation (12) peut être calibrée à une charge de base prédéterminable, qui reste sur le guide d'ondes lumineuses, respectivement sur l'enveloppe (14).

5. Dispositif selon l'une des revendications 1 à 4, **caractérisé en ce que** l'électronique d'évaluation (12) est commandée par un microprocesseur pour détecter des modifications de charge qui diffèrent de la charge de base ajustée et qui sont comprises dans des tolérances prédéterminables, et que l'électronique d'évaluation (12) commande l'élément d'entraînement (4) respectif de la manière envisagée.
